# EUROPÄISCHE PATENTSCHRIFT

(11) **EP 3 945 151 B1**
(45) Veröffentlichungstag und Bekanntmachung des Hinweises auf die Patenterteilung: **19.02.2025**
(21) Anmeldenummer: 20188736.1
(22) Anmeldetag: 30.07.2020
(51) Int. Cl.: D04B 27/06

(54) **WIRKWERKZEUGBARRE UND VERFAHREN ZUM ERSETZEN EINES WIRKWERKZEUGS**
WARP KNITTING TOOL BAR AND METHOD FOR REPLACING A WARP KNITTING TOOL
BARRE D'OUTIL DE TRICOTAGE CHAÎNE ET PROCÉDÉ DE REMPLACEMENT D'UN OUTIL DE TRICOTAGE

(43) Veröffentlichungstag der Anmeldung: 02.02.2022
(73) Patentinhaber: Groz-Beckert KG, 72458 Albstadt (DE)
(72) Erfinder: BUTZ, Torsten Michael, 72469 Meßstetten (DE)

(56) Entgegenhaltungen:
- DE-A1- 4 421 388
- US-A- 1 848 293
- US-A- 2 254 201
- US-A- 2 654 237
- US-A- 2 902 847
- US-A- 2 995 911
- US-A- 5 453 146

## Beschreibung

Kettenwirkmaschinen zum Erzeugen von Kettenwirkwaren sind seit vielen Jahren bekannt. Üblicherweise umfassen solche Maschinen mehrere Wirkwerkzeuge - zum Beispiel Wirknadeln, Fadenführelemente, Schieber und Wirkplatinen -, die Wirkmittel aufweisen. Diese Wirkmittel der vorgenannten Wirkwerkzeuge arbeiten beim Maschenbildungsprozess funktionell zusammen, wobei die Wirkwerkzeuge entlang der Längsrichtung von Wirkwerkzeugbarren auf diesen Wirkwerkzeugbarren angeordnet sind. Die Wirkwerkzeugbarren sind über Barrenträger und Hebelwellen um die Drehachse der Hebelwellen in einer Schwenkbewegung antreibbar. Unter "Wirkmittel" versteht man den oder die Bereiche der Wirkwerkzeuge, die funktionell am Maschenbildungsprozess beteiligt sind, und dabei zumindest zeitweise direkten Kontakt mit dem Garn haben. Bei einer Wirknadel, die wie eine Hakennadel ausgeformt ist, ist das Wirkmittel zum Beispiel ein Haken. Die Wirkmittel weisen dabei in ihrer Arbeitsposition in eine Arbeitsrichtung, die quer zur Längsrichtung der Wirkwerkzeugbarre verläuft. Üblicherweise sind die Wirkwerkzeuge lösbar mit den Wirkwerkzeugbarren verbunden, da sie verschleißbedingt regelmäßig ersetzt werden müssen. In einer Längsrichtung der Wirkwerkzeugbarren sind die Wirkwerkzeuge gleicher Art in gleichem Abstand nebeneinander angeordnet - bzw. aufgereiht - und so zu den Wirkwerkzeugen der anderen Wirkwerkzeugbarren justiert, dass sie im Maschenbildungsprozess kollisionsfrei zusammenwirken. Für die Rüstung der Kettenwirkmaschine mit Wirkwerkzeugen und die Justierung der Wirkwerkzeuge zueinander muss die Kettenwirkmaschine angehalten werden, weshalb es ein Anliegen ist, die Justierung und Rüstung der Wirkwerkzeuge derart zu gestalten, dass die Rüstzeiten reduziert werden. Hierzu ist es bekannt, mehrere Wirkwerkzeuge gleicher Art in Modulen zusammenzufassen. In diesen Modulen sind die Wirkwerkzeuge in einer Gussmasse unlösbar eingegossen, bereits ausgerichtet und in dem jeweils benötigten Abstand zueinander angeordnet. Bei Montage der Module an den Wirkwerkzeugbarren können auf diese Weise alle Wirkwerkzeuge eines Moduls gemeinsam passend zu den Wirkwerkzeugen der anderen Barren justiert werden, wodurch die Rüstzeit reduziert wird. Nachteilig dabei ist das hohe Gewicht der Gussmasse und, dass immer ein komplettes Modul ersetzt werden muss, wenn eines seiner Wirkwerkzeuge verschlissen oder defekt ist - auch wenn andere Wirkwerkzeuge dieses Moduls teilweise noch funktionsfähig sind. Bei der Montage des neuen Moduls muss dieses dann wieder neu justiert werden. Weiterhin sind anstelle von Modulen, in denen die Wirkwerkzeuge unlösbar eingegossen sind, auch Wirkwerkzeugträger bekannt, die eine Vielzahl von in Längsrichtung nebeneinander angeordneten Ausnehmungen aufweisen, in denen je ein Wirkwerkzeug aufgenommen und mittels eines Deckels und einer Befestigungsanordnung auf den Wirkwerkzeugträger "gepresst" wird. Dabei sind die Wirkwerkzeuge einzeln lösbar auf dem Wirkwerkzeugträger angeordnet. Ist nun ein Wirkwerkzeug verschlissen, kann dieses einzeln ausgetauscht werden.

Die US 1848293 zeigt eine Barre mit einem Wirkwerkzeugträger ("needle spacing bar" #4), wobei der Wirkwerkzeugträger während der urformenden Herstellung der Barre fest in die Barre eingegossen wird. Dadurch soll eine robustere Barre mit einer stärkeren Verbindung zwischen Barre und Wirkwerkzeugträger entstehen, als dies bei einem verschraubten Wirkwerkzeugträger der Fall ist. Barre und Wirkwerkzeugträger sind eine fest miteinander verbundene Einheit, in die Wirkwerkzeuge eingesetzt und mit einem Klemmdeckel ("clamping plate" #3) gehalten werden können.

Die US2254201 zeigt eine Barre in die ein Nadelbett einteilig integriert ist. Das Nadelbett umfasst Nuten, in die Wirkwerkzeuge eingesetzt werden können. Die Wirkwerkzeuge werden dabei durch eine Vielzahl von Klemmdeckeln ("clamp members" #30) auf die Barre geklemmt. Die Klemmdeckel haben dabei jeweils Kontakt zu einer kleinen Anzahl von Wirkwerkzeugen um Reparaturen und den Austausch von Wirkwerkzeugen zu erleichtern. Die Trennlinien aneinander angrenzender Klemmdeckel verlaufen schräg zur Längsrichtung der Wirkwerkzeuge - sie sind also nicht parallel zu den Wirkwerkzeugen. Dadurch werden einige Wirkwerkzeuge von zwei Klemmdeckeln zeitgleich geklemmt.

Die US5453146 zeigt ein Verfahren zur Herstellung einer Barre, die aus einem Hilfsteil ("support member" #2) und einem Träger ("carrier" #1) hergestellt wird. Das Hilfsteil und der Träger werden aneinander gefügt. Anschließend wir das Hilfsteil mit Nuten, in die Wirkwerkzeuge einsetzbar sind, versehen und in eine Vielzahl von Segmenten geteilt. Im Bereich der Trennlinie sind die einzelnen Segmente des Hilfsteils dann um die Breite der Trennlinie voneinander beabstandet. Die Trennlinien zwischen den Segmenten verlaufen innerhalb der Nuten und sind schmaler als die Nutbreite, so dass auch in solche Nuten, durch die eine Trennlinie verläuft, ein Wirkwerkzeug einsetzbar ist.

Die EP3354781A1 zeigt eine Barre, an deren Korpus ein Wirkwerkzeugträger mittels einer ersten Befestigungsanordnung lösbar angeordnet ist. Die Wirkwerkzeuge sind mittels eines Deckels und einer zweiten Befestigungsanordnung lösbar auf dem Wirkwerkzeugträger angeordnet. Bei gelöster zweiter Befestigungsanordnung können auf diese Weise die Wirkwerkzeuge einzeln getauscht werden, der Wirkwerkzeugträger hingegen bleibt durch die erste Befestigungsanordnung an der Barre befestigt. Ist die erste Befestigungsanordnung gelöst, kann der Wirkwerkzeugträger zusammen mit den Wirkwerkzeugen relativ zu den Wirkwerkzeugen der anderen Barren justiert oder komplett ausgetauscht werden. Die Wirkwerkzeuge können einzeln ausgetauscht werden, ohne den Wirkwerkzeugträger neu justieren zu müssen. Die Verwendung von zwei unabhängigen Befestigungsanordnungen erhöht das Gewicht, insbesondere die rotierenden Massen im Falle einer Schwenkbewegung um die Drehachse einer Hebelwelle.

Die US2902847A zeigt einen Wirkwerkzeugträger, sowie die zugehörigen Wirkwerkzeuge und deren Anordnung auf einer Barre. Die Wirkwerkzeuge und der Wirkwerkzeugträger sind mittels eines Deckels und einer einzigen gemeinsamen Befestigungsanordnung lösbar an der Barre angeordnet. Jeder Wirkwerkzeugträger der Barre steht dabei mit nur einem Deckel in funktioneller Verbindung. Durch Lösen der Befestigungsanordnung seines zugehörigen Deckels kann ein einzelnes Wirkwerkzeug oder der gesamte Wirkwerkzeugträger ausgetauscht werden. In beiden Fällen müssen alle Wirkwerkzeugträger, die mit dem Deckel der gelösten Befestigungsanordnung verspannt werden, vor dem erneuten Verspannen der Befestigungsanordnung derart neu justiert werden, dass ihre Wirkwerkzeuge kollisionsfrei mit den Wirkwerkzeugen anderer Barren zusammenwirken.

Der Erfindung liegt daher die Aufgabe zugrunde, eine Wirkwerkzeugbarrenanordnung und ein Verfahren zum Austausch von Wirkwerkzeugen einer Wirkwerkzeugbarrenanordnung anzugeben, die hohe Arbeitsgeschwindigkeiten der Kettenwirkmaschine sowie kurze Rüst- und Wartungszeiten ermöglichen.

Die Aufgabe wird erfindungsgemäß durch die Ansprüche 1 und 13 gelöst. Eine Wirkwerkzeugbarrenanordnung mit einer Wirkwerkzeugbarre zum Bewegen einerMenge an Wirkwerkzeugen, die entlang der Längsrichtung der Wirkwerkzeugbarre nebeneinander in ihrer Arbeitsposition aufreihbar sind, wobei Wirkmittel dieser Wirkwerkzeuge in eine Arbeitsrichtung weisen, die quer zur Längsrichtung der Wirkwerkzeugbarre verläuft, weist folgende Merkmale auf:
- zumindest einen Wirkwerkzeugträger zur Aufnahme einer Teilmenge der Menge an Wirkwerkzeugen, welcher lösbar mit der Wirkwerkzeugbarre verbunden ist,
- zumindest eine Befestigungsanordnung zum Halten des zumindest einen Wirkwerkzeugträgers auf der Wirkwerkzeugbarre.
Die erfindungsgemäße Wirkwerkzeugbarre ist dadurch gekennzeichnet, dass die Befestigungsanordnung zumindest eine Menge von n Deckeln umfasst, die zum Halten des ersten Wirkwerkzeugträgers geeignet und positioniert - beziehungsweise positionierbar - sind, wobei die natürliche Zahl n größer oder gleich zwei ist, und wobei der erste Wirkwerkzeugträger bereits von einer Teilmenge der Menge von n Deckeln haltbar ist, wobei diese Teilmenge höchstens n-1 Deckel umfasst. Die Zahl n kann jede Zahl einer Zahlenmenge N sein, für die $N = \left\{n∈ℕ\left|n\geq 2\right.\right\} = \left\{2;3;4;5;…\right\}$ gilt. Die Deckel sind dazu eingerichtet, den Wirkwerkzeugträger mit der Wirkwerkzeugbarre zu verspannen und auf diese Weise zu halten, wobei die Deckel lösbar sind und gezielt derart in Längsrichtung der Wirkwerkzeugbarre positioniert und zu den Wirkwerkzeugträgern ausgerichtet werden können, dass sich eine vorteilhafte Anordnung der Deckel ergibt. Ist es, zum Beispiel zu Zwecken der Wartung, nötig, einen Deckel zu lösen, wird der Wirkwerkzeugträger von zumindest einem weiteren Deckel an der Wirkwerkzeugbarre gehalten. Dadurch muss die Position des Wirkwerkzeugträgers relativ zu anderen Wirkwerkzeugträgern und Wirkwerkzeugen im Anschluss nicht neu justiert werden. Die Wartungszeit und Wartungskosten werden reduziert. Die erste Menge an Wirkwerkzeugen kann zum Beispiel Wirknadeln, Fadenführelemente, Schieber und/oder Wirkplatinen umfassen.

Vorteilhaft ist ein Deckel, bei dem für das Verhältnis der Deckelbreite b_{D} zu der Wirkwerkzeugträgerbreite bw $\frac{{b}_{D}}{{b}_{w}} \leq 1 ,$ vorzugsweise jedoch $\frac{{b}_{D}}{{b}_{w}} \leq 0,5$ gilt. Die Deckelbreite und die Wirkwerkzeugträgerbreite erstrecken sich in Längsrichtung der Wirkwerkzeugbarre. Bei einem Verhältnis von b_{D}/b_{W} = 1 können die Deckel relativ zu den Wirkwerkzeugträgern gerade so angeordnet werden, dass ein Deckel jeweils die Hälfte von zwei benachbarten Wirkwerkzeugträgern überdeckt und diese somit beide halten kann. Daher wird dieses Verhältnis als vorteilhaft angesehen. Wenn für das Verhältnis der Deckelbreite zur Wirkwerkzeugträgerbreite b_{D}/b_{W} ≤ 0,5 gilt, ergeben sich weitere Vorteile; bei geeigneter Anordnung der Deckel sind dann mindestens drei Deckel dazu eingerichtet, einen Wirkwerkzeugträger zu halten, indem sie den Wirkwerkzeugträger jeweils zumindest teilweise überlappen. Insbesondere wenn eine Teilmenge von Wirkwerkzeugen von zwei Deckeln zeitgleich haltbar ist, kann dadurch sichergestellt werden, dass der Wirkwerkzeugträger von seinem dritten Deckel gehalten wird, wenn die beiden anderen Deckel, die diese Teilmenge von Wirkwerkzeuge halten, gelöst werden - zum Beispiel um eines der Wirkwerkzeuge dieser Teilmenge von Wirkwerkzeugen auszutauschen.

Vorteilhaft ist es auch, wenn mit zumindest einem Deckel der zumindest einen Befestigungsanordnung zumindest ein zweiter Wirkwerkzeugträger haltbar ist. Auf diese Weise können breitere Deckel eingesetzt werden als für den Fall, in dem immer ein Deckel nur einen Wirkwerkzeugträger hält. Hierzu können die Deckel relativ zu den Wirkwerkzeugträgern so angeordnet werden, dass die Deckel, die einen Wirkwerkzeugträger in dessen Randbereich überlappen und somit halten, auch einen zweiten benachbarten Wirkwerkzeugträger zumindest teilweise überlappen und auch diesen zweiten benachbarten Wirkwerkzeugträger halten. Mit größeren Deckelbreiten sinkt dabei dann der Rüstaufwand an der Wirkwerkzeugbarre.

Vorteilhaft ist es, wenn die Wirkwerkzeugbarre eine Längsausnehmung umfasst, welche sich in der Längsrichtung der Wirkwerkzeugbarre erstreckt und zumindest ein Wirkwerkzeugträger einen Längsvorsprung umfasst, der sich weitestgehend in Längsrichtung der Wirkwerkzeugbarre erstreckt und vorzugsweise formschlüssig in die Längsausnehmung - wie eine in Längsrichtung der Wirkwerkzeugbarre verlaufende Nut - einsetzbar ist. Die formschlüssige Aufnahme (Formschluss auch bei gelösten Deckeln in Arbeitsrichtung der Wirkwerkzeuge) des Wirkwerkzeugträgers auf der Wirkwerkzeugbarre erleichtert die Ausrichtung des Wirkwerkzeugträgers auf der Wirkwerkzeugbarre. Der Wirkwerkzeugträger kann dann in Längsrichtung der Wirkwerkzeugbarre relativ zu anderen Wirkwerkzeugträgern und Wirkwerkzeugen justiert werden, wohingegen die Position in Arbeitsrichtung der Nadeln durch den Formschluss festgelegt ist.

Weitere Vorteile ergeben sich, wenn zumindest ein Deckel und/oder zumindest ein Wirkwerkzeugträger und/oder die Wirkwerkzeugbarre im Wesentlichen aus einem Faserverbundkunststoff bestehen. Vorteilhaft sind Faserverbundkunststoffe, die Kohlenstofffasern und/oder Glasfasern umfassen. Besonders vorteilhaft ist ein Faserverbundkunststoff, der sowohl eine erste Menge Fasern mit einer ersten Faserorientierung, die weitestgehend in der Arbeitsrichtung der Wirkwerkzeuge liegt, als auch eine zweite Menge Fasern mit einer zweiten Faserorientierung, die weitestgehend in der Längsrichtung der Wirkwerkzeugbarre liegt, umfasst. Die Zugabe von weiteren Fasern mit weiteren Faserorientierungen kann sich ebenfalls vorteilhaft auf die mechanischen und thermischen Eigenschaften auswirken. Derartige Deckel, Wirkwerkzeugträger und Wirkwerkzeugbarren, die werkstoffgerecht und entsprechend der auftretenden Bauteilbeanspruchung konstruiert sind, ermöglichen eine Gewichtsreduzierung gegenüber Bauteilen aus metallischen Werkstoffen. Durch das geringere Gewicht werden höhere Arbeitsgeschwindigkeiten der Wirkmaschine ermöglicht.

Vorteilhaft ist es auch, wenn der Wirkwerkzeugträger Ausnehmungen - vorzugsweise Nuten - umfasst, die in der Arbeitsrichtung der Wirkwerkzeuge verlaufen und dazu geeignet sind, die Wirkwerkzeuge lösbar aufzunehmen, wobei die Ausnehmungen in der Längsrichtung der Wirkwerkzeugbarre durch Vorsprünge - im Falle der Nuten vorzugsweise durch Stege - voneinander beabstandet sind. Vorteilhaft sind Wirkwerkzeuge, die formschlüssig in den Ausnehmungen der Wirkwerkzeugträger angeordnet sind. Jene Vorsprünge des Wirkwerkzeugträgers, an die sich in Längsrichtung beidseitig Ausnehmungen desselben Wirkwerkzeugträgers anschließen, sind Innenvorsprünge. Wohingegen Außenvorsprünge jene Vorsprünge eines Wirkwerkzeugträgers sind, an die sich in Längsrichtung nur auf einer Seite eine Ausnehmung desselben Wirkwerkzeugträgers anschließt. Auf der zweiten Seite in Längsrichtung bilden Außenvorsprünge das Ende des Wirkwerkzeugträgers. Innen- und Außenvorsprünge können, genauso wie auch Vorsprünge im Allgemeinen, als Stege ausgebildet sein. Stege sind dabei Vorsprünge, die Nuten begrenzen. Besonders vorteilhaft ist es, wenn die Breite in Längsrichtung der Wirkwerkzeugbarre zumindest eines Innenvorsprungs - also die Innenvorsprungbreite - den Abstand zumindest zweier benachbarter Wirkwerkzeuge zueinander bestimmt. Auf diese Weise kann bei einem Tausch eines Wirkwerkzeugs der Aufwand für die Justierung und Ausrichtung des neuen Wirkwerkzeugs in dem Wirkwerkzeugträger reduziert werden.

Es ist vorteilhaft, wenn die zumindest eine Befestigungsanordnung zumindest einen Deckel enthält, mit dem die Wirkwerkzeuge in den Ausnehmungen des Wirkwerkzeugträgers haltbar sind und die Wirkwerkzeuge die Vorsprünge des Wirkwerkzeugträgers in Höhenrichtung überragen. Die Deckel halten somit die Wirkwerkzeuge in den Ausnehmungen des Wirkwerkzeugträgers. Die Wirkwerkzeuge wiederum halten den Wirkwerkzeugträger an der Wirkwerkzeugbarre. Dabei liegen die Deckel lediglich an den Wirkwerkzeugen auf Deckel-Auflageflächen auf, die den Oberflächen der Wirkwerkzeuge entsprechen, die die Wirkwerkzeuge in ihrer Arbeitsposition in Richtung der Deckel begrenzen. Auf diese Weise wird keine separate Befestigungsanordnung zum Halten der Wirkwerkzeuge benötigt. Es wird Gewicht eingespart, wodurch die Arbeitsgeschwindigkeit der Wirkmaschine erhöht werden kann.

Ebenfalls vorteilhaft ist es, wenn zumindest eine Teilmenge der Wirkwerkzeuge von zwei Deckeln in den Ausnehmungen des zumindest einen Wirkwerkzeugträgers haltbar ist. Insbesondere im Randbereich der Deckel kann der Fall auftreten, dass aufgrund eines Spaltes zwischen benachbarten Deckeln einzelne Wirkwerkzeuge nicht mit ihrer kompletten Deckel-Auflagefläche in Kontakt mit einem der Deckel stehen. Dadurch kann das Wirkwerkzeug eventuell nicht mehr sicher gehalten werden. Wenn insbesondere die Wirkwerkzeuge, die durch den Randbereich eines Deckels haltbar sind, auch von einem zweiten Deckel zumindest teilweise haltbar sind, kann somit sichergestellt werden, dass auch diese Wirkwerkzeuge sicher gehalten werden.

Vorteilhaft ist ein Deckel, bei dem zumindest eine Deckelflanke und die Arbeitsrichtung einen Flankenwinkel einschließen, wobei der Flankenwinkel größer als 25 Grad und kleiner als 45 Grad ist. Die Höhenrichtung steht dabei senkrecht zur Längsrichtung der Wirkwerkzeugbarre und senkrecht zur Arbeitsrichtung. Auf diese Weise stehen die Deckel-Auflageflächen der Wirkwerkzeuge im Randbereich eines solchen Deckels immer auch teilweise in Kontakt mit einem zweiten derart geformten Deckel und werden somit auch von diesem gehalten. Weitere Vorteile bringt ein Flankenwinkel zwischen 30 Grad und 40 Grad, insbesondere ein Flankenwinkel von 35°. Besonders vorteilhaft ist es, die Flankenwinkel derart zu wählen, dass zumindest ein Deckel in der Ebene, die durch die Längsrichtung der Wirkwerkzeugbarre und die Arbeitsrichtung der Wirkwerkzeuge aufgespannt wird, die Form eines Parallelogramms und/oder eines Trapezes aufweist. Deckel mit der Form eines Parallelogramms können in gleicher Ausrichtung nebeneinander angeordnet werden. Wohingegen benachbarte Deckel mit der Form eines Trapezes um 180 Grad um die Höhenrichtung verdreht zueinander angeordnet werden können.

Weitere Vorteile ergeben sich, wenn zwischen zueinander benachbarten Wirkwerkzeugträgern in Längsrichtung der Wirkwerkzeugbarre ein Spalt mit einer Spaltbreite s besteht. Vorteilhaft ist eine Spaltbreite für die $0,005 mm \leq s \leq 0,5 mm$ gilt. Besonders vorteilhaft ist jedoch eine Spaltbreite für die $0,01 mm \leq s \leq 0,1 mm$ gilt. Durch den Spalt wird es ermöglicht, die Wirkwerkzeugträger auf der Wirkwerkzeugbarre in Längsrichtung zueinander zumindest in den Grenzen der Spaltbreite zu verschieben und zueinander auszurichten, beziehungsweise zu justieren. So können kleine Fertigungsungenauigkeiten ausgeglichen werden und es kann sichergestellt werden, dass die Wirkwerkzeuge unterschiedlicher Wirkwerkzeugbarren derart in Längsrichtung zueinander angeordnet sind, dass sie sich während des Maschenbildungsprozesses kollisionsfrei zueinander bewegen.

Vorteilhaft ist auch eine Wirkwerkzeugbarre, die einen Wirkwerkzeugträger umfasst, bei dem die Innenvorsprünge in Längsrichtung der Wirkwerkzeugbarre eine Breite biv aufweisen und die Außenvorsprünge eine Breite b_{AV} aufweisen, wobei für das Verhältnis der Breiten gilt: ${b}_{AV} = 0,5 ⋅ \left({b}_{IV}-s\right) .$ Die Wirkwerkzeuge sind dann mit gleichem Abstand in Längsrichtung auf dem Wirkwerkzeugträger angeordnet und es besteht zwischen benachbarten Wirkwerkzeugträgern der zuvor beschriebene Spalt. Diese Gestalt der Vorsprünge erleichtert die Justierung der Wirkwerkzeuge auf den Wirkwerkzeugträgern sowie die Ausrichtung der Wirkwerkzeugträger zu benachbarten Wirkwerkzeugträgern.

Eine weitere vorteilhafte Ausführungsform der erfindungsgemäßen Lehre ergibt sich, bei der Wirkwerkzeugbarre mit zumindest einem Wirkwerkzeugträger mit einer Wirkwerkzeugträgerbreite bw für die gilt. $1 Zoll \left(25,4 mm\right) \leq {b}_{W} \leq 10 Zoll \left(254 mm\right) ,$ vorzugsweise jedoch 3 *Zoll* (76,2 *mm*) ≤ *b_{W}* ≤ 6 *Zoll* (152,4 *mm*). Wirkwerkzeugträger mit einer großen Wirkwerkzeugträgerbreite bieten den Vorteil, dass mit einem Wirkwerkzeugträger mehr Wirkwerkzeuge auf einmal aufgenommen werden können und die Wirkwerkzeugbarre somit insgesamt mit einer geringeren Anzahl an Wirkwerkzeugträgern vollständig bestückt werden kann als dies mit Wirkwerkzeugträgern der Fall wäre, die eine geringere Wirkwerkzeugträgerbreite haben. Dadurch sinkt die Rüstzeit, weil insgesamt auch weniger Wirkwerkzeugträger ausgerichtet, beziehungsweise justiert werden müssen. Wirkwerkzeugträger mit einer geringeren Wirkwerkzeugträgerbreite bieten hingegen den Vorteil, dass sie aufgrund ihrer geringeren Größe und des geringeren Gewichts einfacher zu handhaben sind. Daher sind insbesondere die zuvor genannten Größenbereiche für die Wirkwerkzeugträgerbreite vorteilhaft.

Vorteilhaft ist ein Verfahren zum Ersetzen zumindest eines Wirkwerkzeugs einer Wirkwerkzeugbarrenanordnung mit einer Wirkwerkzeugbarre, wobei eine Menge an Wirkwerkzeugen, die das zumindest eine Wirkwerkzeug enthält, entlang der Längsrichtung der Wirkwerkzeugbarre nebeneinander in ihrer Arbeitsposition aufgereiht ist. Die Wirkmittel der Wirkwerkzeuge weisen in eine Arbeitsrichtung, die quer zur Längsrichtung der Wirkwerkzeugbarre verläuft, wobei eine Teilmenge der Menge an Wirkwerkzeugen, die das zumindest eine Wirkwerkzeug enthält, in einem Wirkwerkzeugträger aufgenommen ist, der diese Teilmenge an Wirkwerkzeugen lösbar mit der Wirkwerkzeugbarre verbindet. Zumindest eine Befestigungsanordnung hält einen ersten Wirkwerkzeugträger auf der Wirkwerkzeugbarre. Vorteilhaft ist ein Verfahren bei dem die Befestigungsanordnung den ersten Wirkwerkzeugträger mit einer Menge von n Deckeln hält, wobei die natürliche Zahl n größer oder gleich zwei ist, und höchstens n-1 Deckel gelöst werden, wobei das zumindest eine Wirkwerkzeug freigegeben wird, und das zumindest eine Wirkwerkzeug gegen zumindest ein anderes Wirkwerkzeug getauscht wird. Das Wirkwerkzeug austauschen zu können und nur n-1 Deckel lösen zu müssen, bietet den Vorteil, dass der Wirkwerkzeughalter an sich während des Austauschs von mindestens einem Deckel noch gehalten wird. So behält der Wirkwerkzeugträger trotz des Tauschs seine Position und muss nach dem Austausch des Wirkwerkzeugs nicht neu justiert werden.

Weitere Vorteile bringt das erfindungsgemäße Verfahren, wenn das zumindest eine Wirkwerkzeug durch einen Wartungsspalt ausgetauscht wird, wobei der Wartungsspalt zwischen Wirkwerkzeugträger und zumindest einem der höchstens n-1 gelösten Deckel entsteht, wenn dieser gelöst wird. Die höchstens n-1 Deckel werden gerade soweit gelöst, dass zwischen dem Wirkwerkzeugträger und dem Wirkwerkzeug ein Wartungsspalt entsteht, der ausreichend groß ist, um das auszutauschende Wirkwerkzeug durch diesen Spalt hindurchzuführen. Vorteilhaft ist es, wenn der Wartungsspalt derart eingestellt wird, dass er mindestens der maximalen Fußhöhe des Wirkwerkzeugs entspricht. Auf diese Weise ist sichergestellt, dass der Wartungsspalt auf jeden Fall groß genug ist, um das Wirkwerkzeug hindurchzuführen. Abhängig von der Geometrie des Wirkwerkzeugträgers, des Wirkwerkzeugs und des Deckels kann es jedoch auch möglich sein, das Wirkwerkzeug durch einen Wartungsspalt auszutauschen, der kleiner ist als die maximale Fußhöhe des Wirkwerkzeugs. Bei vielen Wirkwerkzeugbarren ist zwischen dem Deckel und den Wirkwerkzeugen eine elastische Einlage angeordnet. Der Wartungsspalt entsteht bei solchen Wirkwerkzeugbarren zwischen dem Wirkwerkzeugträger und der elastischen Einlage.

Vorteilhaft ist auch ein Verfahren, bei dem nach dem Austausch des zumindest einen Wirkwerkzeuges die zuvor gelösten höchstens n-1 Deckel wieder befestigt werden, wobei Spannkräfte erzeugt werden, die den zumindest einen Wirkwerkzeugträger zumindest teilweise auf der Wirkwerkzeugbarre halten. Nach dem Austauschen des Wirkwerkzeugs muss die Wirkwerkzeugbarre wieder in einen Zustand versetzt werden, in dem sie in einer Kettenwirkmaschine betrieben werden kann. Alle n Deckel können hierfür zusammen mit den Wirkwerkzeugen und den Wirkwerkzeugträgern sicher auf der Wirkwerkzeugbarre verspannt werden.
- Fig. 1: Figur 1 zeigt eine Schnittdarstellung einer Wirkwerkzeugbarre 1 mit einem Wirkwerkzeugträger 2, einem Wirkwerkzeug 3 und einer Befestigungsanordnung 5.
- Fig. 2: Figur 2 zeigt eine Befestigungsanordnung 5, die drei Deckel 4 und zwei Schrauben 6 und zwei Lochscheiben 7 je Deckel 4 umfasst.
- Fig. 3: Figur 3 zeigt eine Detaildarstellung des Ausschnitts A aus Fig. 2; zwei Wirkwerkzeugträger 2 und mehrere Wirkwerkzeuge 3 sind dargestellt.
- Fig. 4: Figur 4 zeigt die Schnittdarstellung aus Figur 1 während des Austauschs des Wirkwerkzeugs 3

Figur 1 zeigt eine Schnittdarstellung der Wirkwerkzeugbarre 1 mit einem Wirkwerkzeugträger 2, der mit seinem Längsvorsprung 17 formschlüssig in eine Längsausnehmung 18 der Wirkwerkzeugbarre 1 eingreift. Der dargestellte Schnitt verläuft durch eine Nut 11 des Wirkwerkzeugträgers 2, die durch einen Steg 10 begrenzt wird. Das Wirkwerkzeug 3 trägt an seinem in Arbeitsrichtung y weisenden Ende ein Wirkmittel 8 in Form eines Hakens und ist in einer Nut 11, die nicht in der Schnittebene liegt, angeordnet. Das Wirkwerkzeug 3 überragt dabei den Steg 10 in Höhenrichtung z. Die Befestigungsanordnung 5 umfasst mehrere Deckel 4 - in der Schnittdarstellung sind alle Deckel 4 bis auf einen verdeckt - , mehrere Schrauben 6 und mehrere Lochscheiben 7. Die Schrauben 6 erzeugen dabei Spannkräfte, die die Deckel 4 zusammen mit einer elastischen Einlage 9, den Wirkwerkzeugen 3 und dem Wirkwerkzeugträger 2 gegen die Wirkwerkzeugbarre 1 verspannen und in Position halten.

Figur 2 zeigt eine andere Ansicht der bereits in Fig. 1 dargestellten Elemente. Die Befestigungsanordnung 5 umfasst drei Deckel 4 mit gleicher Deckelbreite b_{D} und jeweils zwei Schrauben 6 sowie jeweils zwei Lochscheiben 7 je Deckel 4. Das Verhältnis der Deckelbreite b_{D} zur Wirkwerkzeugträgerbreite bw ist kleiner als 0,5. Neben den zuvor als vorteilhaft beschriebenen Breitenverhältnissen sind auch Breitenverhältnisse, für die b_{D}/b_{W} > 1 gilt vorstellbar. Dabei ergibt sich jedoch eine Einschränkung in der Anzahl der Deckel 4, bzw. Wirkwerkzeugträger 2. Dieser Fall ist nur durch geschickte Anordnung der Deckel 4 und bis zum Erreichen einer maximalen Anzahl an Wirkwerkzeugträgern 2 vorteilhaft. Die Deckel 4 haben in der x-y-Ebene einen Querschnitt mit der Form eines Parallelogramms und sind an den Deckelflanken 20 gegenüber der Arbeitsrichtung y um den Flankenwinkel 19 geneigt. Weiterhin sind drei Wirkwerkzeugträger 2 mit einer Wirkwerkzeugträgerbreite bw erkennbar, wobei zwei der drei Wirkwerkzeugträger 2 nicht komplett dargestellt sind - in der Zeichnung wird dies durch die begrenzenden Bruchlinien dargestellt. Die Nuten 11 des in der Fig. 2 mittleren Wirkwerkzeugträgers 2 sind mit Ausnahme einer Nut 11 mit Wirkwerkzeugen 3 bestückt. Die Nuten 11 der in der Fig. 2 rechten und linken Wirkwerkzeugträger 2 sind leer - also nicht mit Wirkwerkzeugen 3 bestückt. Diese Darstellung dient der Veranschaulichung. In einem betriebsbereiten Zustand können alle Nuten 11 mit Wirkwerkzeugen 3 bestückt sein. In dem Deckelrandbereich 21 ist zu erkennen, dass eins der Wirkwerkzeuge 3 innerhalb dieses Deckelrandbereichs 21 mit zwei Deckeln 4 gehalten wird - in Fig. 2 der mittlere und der linke der drei Deckel 4. Diese beiden Deckel 4 haben beide Kontakt zu den jeweiligen Deckel-Auflageflächen 12 dieser Wirkwerkzeuge 3 im Deckelrandbereich 21.

Figur 3 zeigt das Detail A aus Fig. 2. Es sind zwei Wirkwerkzeugträger 2 und der Spalt s zwischen den beiden Wirkwerkzeugträgern 2 dargestellt. Der in der Fig. 3 linke Wirkwerkzeugträger 2 ist mit fünf Nuten 11 dargestellt, von denen vier Nuten 11 mit Wirkwerkzeugen 3 bestückt sind und eine Nut 11 "leer" ist. Beide Wirkwerkzeugträger 2 werden in dem Bereich des Details A von einem Deckel 4 gehalten. Zwischen den Nuten 11, beziehungsweise den Wirkwerkzeugen 3 sind Innenvorsprünge 15 mit einer Innenvorsprungbreite biv dargestellt. Die äußeren Vorsprünge 10, die sich direkt an den Spalt s anschließen, sind Außenvorsprünge 16 mit einer Außenvorsprungbreite b_{AV}. Das Verhältnis der Größe der Außenvorsprungbreite b_{AV} und der Größe der Innenvorsprungbreite biv entspricht der vorgenannten Formel.

Figur 4 zeigt eine Schnittdarstellung der Wirkwerkzeugbarre 1 an der gleichen Position wie die Schnittdarstellung aus Fig. 1. Der Deckel 4 befindet sich allerdings nicht in seiner Arbeitsposition, sondern in einer Wartungsposition, in der ein Wartungsspalt 14 zwischen der elastischen Einlage 9 des Deckels 4 und dem Nutgrund 24 des Wirkwerkzeugträgers 2 besteht. Der Nutgrund 24 begrenzt die Nut 11 in Höhenrichtung z. Am Wirkwerkzeug 3 ist seine maximale Fußhöhe 22 dargestellt, die in diesem Ausführungsbeispiel kleiner ist als die Wartungsspalthöhe 23. Das Wirkwerkzeug 3 kann durch den Wartungsspalt 14 aus dem Wirkwerkzeugträger 2 entnommen oder in diesen eingesetzt werden, ohne den Deckel 4 vollständig von der Wirkwerkzeugbarre 1 zu lösen.

| Bezugszeichenliste | |
|---|---|
| 1 | Wirkwerkzeugbarre |
| 2 | Wirkwerkzeugträger |
| 3 | Wirkwerkzeug |
| 4 | Deckel |
| 5 | Befestigungsanordnung |
| 6 | Schraube |
| 7 | Lochscheibe |
| 8 | Wirkmittel |
| 9 | Elastische Einlage |
| 10 | Vorsprung / Steg |
| 11 | Ausnehmung / Nut |
| 12 | Deckel-Auflagefläche |
| 13 | Spalt |
| 14 | Wartungsspalt |
| 15 | Innenvorsprung |
| 16 | Außenvorsprung |
| 17 | Längsvorsprung |
| 18 | Längsausnehmung |
| 19 | Flankenwinkel des Deckels 4 |
| 20 | Deckelflanke |
| 21 | Deckelrandbereich |
| 22 | Maximale Fußhöhe des Wirkwerkzeugs 3 |
| 23 | Wartungsspalthöhe des Wartungsspaltes 14 |
| 24 | Nutgrund der Nut 11 |
| x | Längsrichtung der Wirkwerkzeugbarre 1 |
| y | Arbeitsrichtung |
| z | Höhenrichtung |
| b_{D} | Deckelbreite |
| b_{W} | Wirkwerkzeugträgerbreite |
| s | Spaltbreite |
| b_{AV} | Außenvorsprungbreite |
| b_{IV} | Innenvorsprungbreite |

## Patentansprüche

1. Wirkwerkzeugbarrenanordnung mit einer Wirkwerkzeugbarre (1) zum Bewegen einer Menge an Wirkwerkzeugen (3),
• wobei diese Wirkwerkzeuge (3) entlang der Längsrichtung (x) der Wirkwerkzeugbarre (1) nebeneinander in ihrer Arbeitsposition aufreihbar sind,
• wobei Wirkmittel (8) dieser Wirkwerkzeuge (3) in eine Arbeitsrichtung (y) weisen, die quer zur Längsrichtung (x) der Wirkwerkzeugbarre (1) verläuft
• und wobei die Wirkwerkzeugbarrenanordnung folgende Merkmale aufweist:
• zumindest einen Wirkwerkzeugträger (2) zur Aufnahme einer Teilmenge der Menge an Wirkwerkzeugen (3), welcher lösbar mit der Wirkwerkzeugbarre (1) verbunden ist,
• zumindest eine Befestigungsanordnung (5) zum Verspannen des zumindest einen Wirkwerkzeugträgers (2) mit der Wirkwerkzeugbarre (1)
**dadurch gekennzeichnet,**
• **dass** die Befestigungsanordnung (5) zumindest eine Menge von n Deckeln (4) umfasst, die zum Verspannen eines ersten Wirkwerkzeugträgers (2) mit der Wirkwerkzeugbarre (1) geeignet und positioniert ist, wobei die natürliche Zahl n größer oder gleich zwei ist
• **und dass** der erste Wirkwerkzeugträger (2) bereits von einer Teilmenge der Menge von n Deckeln (4) mit der Wirkwerkzeugbarre (1) verspannbar ist, wobei diese Teilmenge höchstens n-1 Deckel (4) umfasst.

2. Wirkwerkzeugbarrenanordnung nach dem vorstehenden Anspruch **gekennzeichnet, durch**
zumindest einen Deckel (4), bei dem für das Verhältnis der Deckelbreite b_{D}, die sich in Längsrichtung (x) der Wirkwerkzeugbarre (1) erstreckt, zu der Wirkwerkzeugträgerbreite bw, die sich in Längsrichtung (x) der Wirkwerkzeugbarre (1) erstreckt,
• $\frac{{b}_{D}}{{b}_{w}} \leq 1 ,$
• vorzugsweise jedoch $\frac{{b}_{D}}{{b}_{w}} \leq 0,5$
gilt.

3. Wirkwerkzeugbarrenanordnung nach einem der vorstehenden Ansprüche
**dadurch gekennzeichnet, dass**
mit zumindest einem Deckel (4) der zumindest einen Befestigungsanordnung (5) zumindest ein zweiter Wirkwerkzeugträger (2) haltbar ist.

4. Wirkwerkzeugbarrenanordnung nach einem der vorstehenden Ansprüche
**gekennzeichnet dadurch,**
• **dass** die Wirkwerkzeugbarre (1) eine Längsausnehmung (18) umfasst, welche sich in der Längsrichtung (x) der Wirkwerkzeugbarre (1) erstreckt,
• **dass** zumindest einer der Wirkwerkzeugträger (2) einen Längsvorsprung (17) umfasst, der sich ebenfalls weitestgehend in Längsrichtung (x) erstreckt
• und der in die Längsausnehmung (18) einsetzbar ist.

5. Wirkwerkzeugbarrenanordnung nach einem der vorstehenden Ansprüche
**dadurch gekennzeichnet, dass**
zumindest ein Deckel (4) und/oder zumindest ein Wirkwerkzeugträger (2) und/oder die Wirkwerkzeugbarre (1) im Wesentlichen aus Faserverbundkunststoff bestehen.

6. Wirkwerkzeugbarrenanordnung nach einem der vorstehenden Ansprüche
**dadurch gekennzeichnet, dass**
zumindest ein Wirkwerkzeugträger (2) Ausnehmungen (11) umfasst, die in der Arbeitsrichtung (y) der Wirkwerkzeuge (3) verlaufen und dazu geeignet sind, die Wirkwerkzeuge (3) lösbar aufzunehmen, wobei die Ausnehmungen (11) in der Längsrichtung (x) der Wirkwerkzeugbarre (1) durch Vorsprünge (10) voneinander beabstandet sind.

7. Wirkwerkzeugbarrenanordnung nach dem vorstehenden Anspruch
**dadurch gekennzeichnet, dass**
die zumindest eine Befestigungsanordnung (5) zumindest einen Deckel (4) enthält, mit dem die Wirkwerkzeuge (3) in den Ausnehmungen (11) des zumindest einen Wirkwerkzeugträgers (2) haltbar sind.

8. Wirkwerkzeugbarrenanordnung nach dem vorstehenden Anspruch
**dadurch gekennzeichnet, dass**
zumindest eine Teilmenge der Wirkwerkzeuge (3) von zwei Deckeln (4) in den Ausnehmungen (11) des zumindest einen Wirkwerkzeugträgers (2) haltbar ist.

9. Wirkwerkzeugbarrenanordnung nach einem der vorstehenden Ansprüche
**gekennzeichnet durch**
zumindest einen Deckel (4), bei dem zumindest eine Deckelflanke (20) und die Arbeitsrichtung (y) einen Flankenwinkel (19) einschließen, wobei der Flankenwinkel (19) größer als 25 Grad und kleiner als 45 Grad ist.

10. Wirkwerkzeugbarrenanordnung nach einem der vorstehenden Ansprüche
**dadurch gekennzeichnet, dass**
zwischen zueinander benachbarten Wirkwerkzeugträgern (2) in Längsrichtung (x) ein Spalt (13) mit einer Spaltbreite s besteht.

11. Wirkwerkzeugbarrenanordnung nach dem vorstehenden Anspruch
**gekennzeichnet durch**
zumindest einen Wirkwerkzeugträger (2), bei dem jene Vorsprünge (10) des zumindest einen Wirkwerkzeugträgers (2), an die sich in Längsrichtung (x) beidseitig Ausnehmungen (11) des zumindest einen Wirkwerkzeugträgers (2) anschließen - die Innenvorsprünge (15) - in Längsrichtung (x) der Wirkwerkzeugbarre (1) eine Breite biv aufweisen und jene Vorsprünge (10) eines Wirkwerkzeugträgers (2), an die sich in Längsrichtung (x) nur auf einer Seite eine Ausnehmung (11) des zumindest einen Wirkwerkzeugträgers (2) anschließt - die Außenvorsprünge (16) - eine Breite b_{AV} aufweisen, wobei für das Verhältnis der Breiten gilt: ${b}_{AV} = 0,5 ⋅ \left({b}_{IV}-s\right)$

12. Wirkwerkzeugbarrenanordnung nach einem der vorstehenden Ansprüche **gekennzeichnet, durch**
zumindest einen Wirkwerkzeugträger (2) mit einer Wirkwerkzeugträgerbreite bw für die gilt:
• $1 Zoll \left(25,4 mm\right) \leq {b}_{W} \leq 10 Zoll \left(254 mm\right) ,$
• vorzugsweise jedoch $3 Zoll \left(76,2 mm\right) \leq {b}_{W} \leq 6 Zoll \left(152,4 mm\right)$

13. Verfahren zum Ersetzen zumindest eines Wirkwerkzeugs (3) einer Wirkwerkzeugbarrenanordnung mit einer Wirkwerkzeugbarre (1)
• wobei eine Menge an Wirkwerkzeugen (3), die das zumindest eine Wirkwerkzeug (3) enthält, entlang der Längsrichtung (x) der Wirkwerkzeugbarre (1) nebeneinander in ihrer Arbeitsposition aufgereiht ist,
• wobei Wirkmittel (8) der Wirkwerkzeuge (3) in eine Arbeitsrichtung (y) weisen, die quer zur Längsrichtung (x) der Wirkwerkzeugbarre (1) verläuft,
• wobei eine Teilmenge der Menge an Wirkwerkzeugen (3), die das zumindest eine Wirkwerkzeug (3) enthält, in einem Wirkwerkzeugträger (2) aufgenommen ist, der diese Teilmenge an Wirkwerkzeugen (3) lösbar mit der Wirkwerkzeugbarre (1) verbindet,
• und wobei zumindest eine Befestigungsanordnung (5) den zumindest einen Wirkwerkzeugträger (2) mit der Wirkwerkzeugbarre (1) verspannt,
**dadurch gekennzeichnet,**
**dass** die Befestigungsanordnung (5) einen ersten Wirkwerkzeugträger (2) mit einer Menge von n Deckeln (4) mit der Wirkwerkzeugbarre (1) verspannt, wobei die natürliche Zahl n größer oder gleich zwei ist,
**dass** höchstens n-1 Deckel (4) gelöst werden, wobei das zumindest eine Wirkwerkzeug (3) freigegeben wird,
**und dass** das zumindest eine Wirkwerkzeug (3) gegen zumindest ein anderes Wirkwerkzeug (3) ausgetauscht wird.

14. Verfahren nach dem vorstehenden Anspruch
**dadurch gekennzeichnet, dass**
• das zumindest eine Wirkwerkzeug (3) durch einen Wartungsspalt (14) ausgetauscht wird,
• wobei der Wartungsspalt (14) zwischen Wirkwerkzeugträger (2) und zumindest einem der höchstens n-1 Deckel (4) entsteht, wenn dieser gelöst wird.

15. Verfahren nach dem vorstehenden Anspruch **dadurch gekennzeichnet, dass**
• nach dem Austausch des zumindest einen Wirkwerkzeuges (3) die zuvor gelösten höchstens n-1 Deckel (4) wieder befestigt werden,
• wobei Spannkräfte erzeugt werden, die den zumindest einen Wirkwerkzeugträger (2) zumindest teilweise mit der Wirkwerkzeugbarre (1) verspannen.

## Claims

1. Knitting tool bar arrangement with a knitting-tool bar (1) for moving a first set of knitting tools (3),
• wherein these knitting tools (3) are arrangeable, in their working position, in a row one beside the other in the longitudinal direction (x) of the knitting-tool bar (1),
• wherein the knitting means (8) of these knitting tools (3) point in a working direction (y), which runs at right angles to the longitudinal direction (x) of the knitting-tool bar (1)
• and wherein the knitting-tool bar arrangement has the following features:
• at least one knitting-tool carrier (2) for receiving a subset of the first set of knitting tools (3), said knitting-tool carrier (2) being connected releasably to the knitting-tool bar (1),
• at least one fixing arrangement (5) for clamping the at least one knitting-tool carrier (2) to the knitting-tool bar (1),
**characterised in**
• **that** the fixing arrangement (5) comprises at least a set of n covers (4), which is suitable and positioned for clamping a first knitting-tool carrier (2) to the knitting tool bar (1), wherein the natural number n is greater than or equal to two
• **and that** the first knitting-tool carrier (2) is already clampable by a subset of the set of n covers (4), this subset comprising a maximum of n-1 covers (4).

2. Knitting-tool bar arrangement according to the preceding claim,
**characterised by**
at least one cover (4), for which the ratio of the cover width b_{D}, which extends in the longitudinal direction (x) of the knitting-tool bar (1), to the knitting-tool carrier width bw, which extends in the longitudinal direction (x) of the knitting-tool bar (1) is
• $\frac{{b}_{D}}{{b}_{W}} \leq 1 ,$
• preferably however $\frac{{b}_{D}}{{b}_{W}} \leq 0.5 .$

3. Knitting-tool bar arrangement according to any one of the preceding claims, **characterised in that**
at least a second knitting-tool carrier (2) can be secured by at least one cover (4) of the at least one fixing arrangement (5).

4. Knitting-tool bar arrangement according to any one of the preceding claims, **characterised in**
• **that** the knitting-tool bar (1) comprises a longitudinal recess (18) extending in the longitudinal direction (x) of the knitting-tool bar (1)
• **that** at least one knitting-tool carrier (2) comprises a longitudinal protrusion (17), which also extends substantially in the longitudinal direction (x)
• and which is insertable into the longitudinal recess (18).

5. Knitting-tool bar arrangement according to any one of the preceding claims, **characterised in that**
at least one cover (4) and/or at least one knitting-tool carrier (2) and/or the knitting-tool bar (1) consist substantially of a fibre-reinforced polymer.

6. Knitting-tool bar arrangement according to any one of the preceding claims, **characterised in that**
at least one knitting-tool carrier (2) comprises recesses (11) which run in the working direction (y) of the knitting tools (3) and are suitable to releasably receive the knitting tools (3), wherein the recesses (11) are spaced from one another in the longitudinal direction (x) of the knitting-tool bar (1) by protrusions (10).

7. Knitting-tool bar arrangement according to the preceding claim,
**characterised in that**
the at least one fixing arrangement (5) comprises at least one cover (4) with which the knitting tools (3) are securable in the recesses (11) of the at least one knitting-tool carrier (2).

8. Knitting-tool bar arrangement according to the preceding claim,
**characterised in that**
at least a subset of the knitting tools (3) is securable in the recesses (11) of the at least one knitting-tool carrier (2) by two covers (4).

9. Knitting-tool bar arrangement according to any one of the preceding claims, **characterised by**
at least one cover (4) in the case of which at least one cover flank (20) and the working direction (y) enclose a flank angle (19), wherein the flank angle (19) is greater than 25 degrees and less than 45 degrees.

10. Knitting-tool bar arrangement according to any one of the preceding claims, **characterised in that,**
a gap (13) with a gap width s exists, in the longitudinal direction (x), between adjacent knitting-tool carriers (2).

11. Knitting-tool bar arrangement according to the preceding claim,
**characterised by**
at least one knitting-tool carrier (2) in the case of which, in the longitudinal direction (x) of the knitting-tool bar (1), those protrusions (10) of the knitting-tool carrier (2) that are adjoined longitudinally on both sides by recesses (11) of the at least one knitting-tool carrier (2) - the inner protrusions (15) - have a width biv and those protrusions (10) of a knitting-tool carrier (2) that are adjoined longitudinally on one side only by a recess (11) of the same knitting-tool carrier (2) - the outer protrusions (16) - have a width b_{AV}, wherein the widths are related by the following formula: ${b}_{AV} = 0.5 ⋅ \left({b}_{IV}-s\right)$

12. Knitting-tool bar arrangement according to any one of the preceding claims, **characterised by**
at least one knitting-tool carrier (2) with a knitting-tool carrier width bw for which
• $1 inch \left(25.4 mm\right) \leq {b}_{W} \leq 10 inches \left(254 mm\right) ,$ applies, preferably however
• $3 inches \left(76.2 mm\right) \leq {b}_{W} \leq 6 inches \left(152.4 mm\right) .$

13. Method for replacing at least one knitting tool (3) of a knitting tool bar arrangement with a knitting-tool bar (1)
• wherein a first set of knitting tools (3) comprising the at least one knitting tool (3) are lined up, in their working position, in a row one beside the other in the longitudinal direction (x) of the knitting-tool bar (1),
• wherein the knitting means (8) of the knitting tools (3) point in a working direction (y), which runs at right angles to the longitudinal direction (x) of the knitting-tool bar (1),
• wherein a subset of the first set of knitting tools (3), which comprises the at least one knitting tool (3), is mounted in a knitting-tool carrier (2) that releasably connects this subset of knitting tools (3) to the knitting-tool bar (1),
• and wherein at least one fixing arrangement (5) clamps the at least one knitting-tool carrier (2) to the knitting-tool bar (1),
**characterised in**
**that** the fixing arrangement (5) clamps a first knitting-tool carrier (2) with a second set of n covers (4), wherein the natural number n is greater than or equal to 2,
**that** a maximum of n-1 covers (4) are released in order to release the at least one knitting tool (3),
**and that** the at least one knitting tool (3) is exchanged for at least one other knitting tool (3).

14. Method according to the preceding claim,
**characterised in that**
• at least one knitting tool (3) is exchanged through a maintenance gap (14),
• wherein the maintenance gap (14) is created between knitting-tool carrier (2) and at least one of the maximum n-1 covers (4) when this is released.

15. Method according to the preceding claim,
**characterised in that**
• after the at least one knitting tool (3) has been exchanged, the previously released maximum n-1 covers (4) are fixed again,
• wherein clamping forces are generated which secure the at least one knitting-tool carrier (2), at least partially, to the knitting-tool bar (1).

## Revendications

1. Agencement de barre d'outils de tricotage comprenant une barre (1) d'outils de tricotage pour déplacer un ensemble d'outils de tricotage (3),
• ces outils de tricotage (3) étant aptes à être alignés les uns à côté des autres dans leur position de travail le long de la direction longitudinale (x) de la barre (1) d'outils de tricotage,
• des moyens de tricotage (8) de ces outils de tricotage (3) étant orientés dans une direction de travail (y) qui s'étend transversalement à la direction longitudinale (x) de la barre (1) d'outils de tricotage,
• et l'agencement de barre d'outils de tricotage présentant les caractéristiques suivantes :
• au moins un support (2) d'outils de tricotage, destiné à recevoir un sous-ensemble de l'ensemble d'outils de tricotage (3), qui est relié de manière amovible à la barre (1) d'outils de tricotage,
• au moins un dispositif de fixation (5) pour serrer ledit au moins un support (2) d'outils de tricotage avec la barre (1) d'outils de tricotage,
**caractérisé**
• **en ce que** le dispositif de fixation (5) comprend au moins un ensemble de n couvercles (4) qui est approprié et positionné pour serrer un premier support (2) d'outils de tricotage avec la barre (1) d'outils de tricotage, l'entier naturel n étant supérieur ou égal à deux,
• et **en ce que** le premier support (2) d'outils de tricotage est apte à déjà être serré par un sous-ensemble de l'ensemble de n couvercles (4) avec la barre (1) d'outils de tricotage, ce sous-ensemble comprenant au maximum n-1 couvercles (4).

2. Agencement de barre d'outils de tricotage selon la revendication précédente,
**caractérisé par**
au moins un couvercle (4) dans lequel, pour le rapport entre la largeur de couvercle b_{D}, qui s'étend dans la direction longitudinale (x) de la barre (1) d'outils de tricotage, et la largeur de support d'outil de tricotage bw, qui s'étend dans la direction longitudinale (x) de la barre (1) d'outils de tricotage,
• $\frac{{b}_{D}}{{b}_{W}} \leq 1,,$
• mais de préférence $\frac{{b}_{D}}{{b}_{W}} \leq 0,5$,
s'applique.

3. Agencement de barre d'outils de tricotage selon l'une des revendications précédentes,
**caractérisé en ce que**
au moins un deuxième support (2) d'outils de tricotage est apte à être maintenu au moyen d'au moins un couvercle (4) dudit au moins un dispositif de fixation (5).

4. Agencement de barre d'outils de tricotage selon l'une des revendications précédentes,
**caractérisé**
• **en ce que** la barre (1) d'outils de tricotage comprend un évidement longitudinal (18) qui s'étend dans la direction longitudinale (x) de la barre (1) d'outils de tricotage,
• **en ce qu'**au moins l'un des supports (2) d'outils de tricotage comprend une saillie longitudinale (17) qui s'étend également largement dans la direction longitudinale (x),
• et qui est apte à être insérée dans l'évidement longitudinal (18).

5. Agencement de barre d'outils de tricotage selon l'une des revendications précédentes,
**caractérisé en ce que**
au moins un couvercle (4) et/ou au moins un support (2) d'outils de tricotage et/ou la barre (1) d'outils de tricotage sont essentiellement constitués de matière plastique composite renforcée par des fibres.

6. Agencement de barre d'outils de tricotage selon l'une des revendications précédentes,
**caractérisé en ce que**
au moins un support (2) d'outils de tricotage comprend des évidements (11) qui s'étendent dans la direction de travail (y) des outils de tricotage (3) et qui sont adaptés pour recevoir de manière amovible les outils de tricotage (3), les évidements (11) étant espacés les uns des autres dans la direction longitudinale (x) de la barre (1) d'outils de tricotage par des saillies (10).

7. Agencement de barre d'outils de tricotage selon la revendication précédente,
**caractérisé en ce que**
ledit au moins un dispositif de fixation (5) comprend au moins un couvercle (4) avec lequel les outils de tricotage (3) sont aptes à être maintenus dans les évidements (11) dudit au moins un support (2) d'outils de tricotage.

8. Agencement de barre d'outils de tricotage selon la revendication précédente,
**caractérisé en ce que**
au moins un sous-ensemble des outils de tricotage (3) de deux couvercles (4) est apte à être maintenu dans les évidements (11) dudit au moins un support (2) d'outils de tricotage.

9. Agencement de barre d'outils de tricotage selon l'une des revendications précédentes,
**caractérisé par**
au moins un couvercle (4), dans lequel au moins un flanc (20) de couvercle et la direction de travail (y) forment un angle de flanc (19), l'angle de flanc (19) étant supérieur à 25 degrés et inférieur à 45 degrés.

10. Agencement de barre d'outils de tricotage selon l'une des revendications précédentes,
**caractérisé en ce que**
entre des supports (2) d'outils de tricotage voisins les uns des autres, il existe dans la direction longitudinale (x) un interstice (13) d'une largeur s.

11. Agencement de barre d'outils de tricotage selon la revendication précédente,
**caractérisé par**
au moins un support (2) d'outils de tricotage, dans lequel les saillies (10) dudit au moins un support (2) d'outils de tricotage, auxquelles se raccordent des deux côtés, dans la direction longitudinale (x), des évidements (11) dudit au moins un support (2) d'outils de tricotage - les saillies intérieures (15) - présentent une largeur b_{IV} dans la direction longitudinale (x) de la barre (1) d'outils de tricotage, et ces saillies (10) d'un support (2) d'outils de tricotage, auxquelles se raccorde, dans la direction longitudinale (x), un évidement (11) d'au moins un support (2) d'outils de tricotage sur un seul côté - les saillies extérieures (16) - présentent une largeur bav, le rapport des largeurs étant tel que : ${b}_{AV} = 0,5 ⋅ \left({b}_{IV}-s\right)$

12. Agencement de barre d'outils de tricotage selon l'une des revendications précédentes,
**caractérisé par**
au moins un support (2) d'outils de tricotage ayant une largeur bw de support d'outil de tricotage pour laquelle :
• 1 pouce (25, 4mm) ≤ bw ≤ 10 pouces (254mm),
• mais de préférence 3 pouces (76,2mm) ≤ bw ≤ 6 pouces (152,4mm)

13. Procédé de remplacement d'au moins un outil de tricotage (3) d'un agencement de barre d'outils de tricotage incluant une barre (1) d'outils de tricotage
• dans lequel des d'outils de tricotage d'un ensemble d'outils de tricotage (3), qui contient ledit au moins un outil de tricotage (3), sont alignés côte à côte dans leur position de travail le long de la direction longitudinale (x) de la barre (1) d'outils de tricotage,
• des moyens de tricotage (8) des outils de tricotage (3) étant orientés dans une direction de travail (y) qui s'étend transversalement à la direction longitudinale (x) de la barre (1) d'outils de tricotage,
• un sous-ensemble de l'ensemble d'outils de tricotage (3), qui contient ledit au moins un outil de tricotage (3), étant logé dans un support (2) d'outils de tricotage, qui relie de manière amovible ce sous-ensemble d'outils de tricotage (3) à la barre (1) d'outils de tricotage,
• et au moins un dispositif de fixation (5) serrant ledit au moins un support (2) d'outils de tricotage avec la barre (1) d'outils de tricotage,
**caractérisé**
**en ce que** le dispositif de fixation (5) serre un premier support (2) d'outils de tricotage au moyen d'un ensemble de n couvercles (4), avec la barre (1) d'outils de tricotage, l'entier naturel n étant supérieur ou égal à deux,
**en ce qu'**au maximum n-1 couvercles (4) sont détachés, ledit au moins un outil de tricotage (3) étant libéré, et en ce que ledit au moins un outil de tricotage (3) est remplacé par au moins un autre outil de tricotage (3).

14. Procédé selon la revendication précédente **caractérisé en ce que**
• ledit au moins un outil de tricotage (3) est remplacé par un interstice d'entretien (14),
• l'interstice d'entretien (14) étant formé entre le support (2) d'outils de tricotage et au moins l'un des n-1 couvercles (4) au maximum, lorsque celui-ci est desserré.

15. Procédé selon la revendication précédente **caractérisé en ce que**
• après le remplacement dudit au moins un outil de tricotage (3), lesdits au plus n-1 couvercles (4) préalablement desserrés sont refixés,
• des forces de serrage sont générées, lesquelles serrent au moins partiellement ledit au moins un support (2) d'outils de tricotage avec la barre (1) d'outils de tricotage.
